# EUROPÄISCHE PATENTSCHRIFT

(11) **EP 1 317 624 B1**
(45) Veröffentlichungstag und Bekanntmachung des Hinweises auf die Patenterteilung: **12.03.2008**
(21) Anmeldenummer: 01956507.6
(22) Anmeldetag: 29.06.2001
(51) Int. Cl.: F04B 23/10, F04B 23/04, F04C 15/00, F04C 11/00

(54) **HYDRAULISCHES SYSTEM MIT EINER HAUPTPUMPE UND EINER VORDRUCKPUMPE**
HYDRAULIC SYSTEM COMPRISING A MAIN PUMP AND A PRECOMPRESSION PUMP
SYSTEME HYDRAULIQUE COMPORTANT UNE POMPE PRINCIPALE ET UNE POMPE DE PRECOMPRESSION

(30) Priorität: 13.09.2000 DE 10045118
(43) Veröffentlichungstag der Anmeldung: 11.06.2003
(73) Patentinhaber: Brueninghaus Hydromatik GmbH, 89275 Elchingen (DE)
(72) Erfinder: LEMMEN, Ralf, 68163 Mannheim (DE)
(74) Vertreter: Körfer, Thomas
(86) Internationale Anmeldenummer: PCT/EP2001/007459
(87) Internationale Veröffentlichungsnummer: WO 2002/023041

(56) Entgegenhaltungen:
- DE-A- 4 403 618
- DE-A- 19 902 292
- GB-A- 2 150 981
- US-A- 3 431 856

## Beschreibung

Die Erfindung bezieht sich auf ein hydraulisches System nach dem Oberbegriff des Anspruches 1.

Ein hydraulisches System dieser Art ist z.B. in der DE-AS 23 57 739 oder DE 34 01 775 C2 oder WO 99/61796 beschrieben.

Es ist aus verschiedenen Gründen bekannt, einem hydraulischen System eine Hauptpumpe und eine Vordruckpumpe zuzuordnen, deren Ausgang durch eine Verbindungsleitung mit dem Eingang der Hauptpumpe verbunden ist. Die Vordruckpumpe saugt das hydraulische Medium aus einem Tank und fördert es der Hauptpumpe zu. Bei den aus der DE-A 23 57 739 und der DE 34 01 775 C2 bekannten Systemen ist durch ein in der Verbindungsleitung angeordnetes oder damit verbundenes Überströmventil oder Druckbegrenzungsventil dafür gesorgt, daß eine von der Hauptpumpe nicht übernommene Fördermenge der Vordruckpumpe zum Tank zurückgeführt wird. Dies ist auch dann vorteilhaft, wenn die Fördermenge der Hauptpumpe größer ist als die Fördermenge der Vordruckpumpe, um z.B. in der Anlaufphase, hydraulische Zwängungen zu vermeiden und ein die Vordruckpumpe umgehendes Ansaugen der Hauptpumpe zu ermöglichen.

In der WO 99/61796 ist ein hydraulisches System mit einer verstellbaren Hauptpumpe und einer ihr vorgeordneten und mit ihr durch eine Verbindungsleitung verbundenen Vordruckpumpe beschrieben, wobei in der Verbindungsleitung eine verstellbare Drossel angeordnet ist, die durch eine elektronische Steuereinrichtung verstellbar ist. Hierdurch läßt sich der Eingangsdruck der Hauptpumpe verändern, wodurch Einfluß auf die Fördermenge der Hauptpumpe genommen werden kann. Bei dieser bekannten Ausgestaltung ist nachteilig, daß im Funktionsbetrieb durch die Drossel Wärme erzeugt wird, die sich nicht nur als Leistungsverlust erweist sondern auch zu einer Erwärmung des hydraulischen Mediums mit zugehörigen Kühlproblemen führt.

In der Druckschrift US-A-3431856 ist ein hydraulisches System mit zwei Pumpen beschrieben, die durch ein Umschaltventil wahlweise in Parallelschaltung oder Reihenschaltung schaltbar sind und in eine gemeinsame Ausgangsleitung fördern. Die erste und die zweite Pumpe sind durch einen gemeinsamen Antriebsmotor antreibbar und als druckkompensierte Pumpen ausgeführt, so dass der von den Pumpen zur Verfügung gestellte Ausgangsdruck im Wesentlichen konstant gehalten wird. Die Variabilität der Pumpen beschränkt sich dabei auf ein Einstellen der jeweiligen Fördermenge zum Konstanthalten des Drucks.

Aus der GB 2150981A ist ein Verfahren sowie eine Vorrichtung zum Fördern von Fluid zu entnehmen, wobei eine erste und eine zweite Pumpe vorgesehen sind, welche Fluid aus einem Vorratsbehälter zu einem Leitungsende hin fördern. Dabei ist die erste Pumpe und die zweite Pumpe jeweils durch eine Einstellvorrichtung verstellbar, die durch eine programmierbare Steuereinrichtung ansteuerbar ist. Es ist der Zweck dieses vorbekannten hydraulischen Systems, einen möglichst gleichmäßigen Austritt der aus einem Vorratsbehälter herausgepumpten Flüssigkeit an dem Leitungsende sicherzustellen.

Der Erfindung liegt die Aufgabe zugrunde, ein hydraulisches System der eingangs angegebenen Art so auszugestalten, daß ein hoher Wirkungsgrad des Systems erreichbar ist.

Diese Aufgabe wird durch die Merkmale des Anspruches 1 gelöst. Vorteilhafte Weiterbildungen der Erfindung sind in den Unteransprüchen beschrieben.

Beim erfindungsgemäßen hydraulischen System weist die Vordruckpumpe eine Verstellvorrichtung zum Verstellen des Fördervolumens auf, wobei die Vordruckpumpe unter Berücksichtigung von Steuer- oder Regelsignalen wenigstens eines Verbrauchers gesteuert oder geregelt ist. Diese erfindungsgemäße Ausgestaltung ist hinsichtlich mehrerer Aspekte vorteilhaft. Zum einen lassen sich der Ansaugdruck der Hauptpumpe vergrößern oder optimieren und daraus resultierende Verluste vermindern und somit der Wirkungsgrad und die Leistung der Hauptpumpe und des Systems vergrößern. Ein Strömungswiderstand und ein daraus resultierender Verlust, wie er bei dem bekannten System nach WO 99/61796 durch die verstellbare Drossel vorhanden ist, entfällt bei der erfindungsgemäßen Ausgestaltung.

Im Rahmen der Erfindung ist es möglich, eine Verstellung der Vordruckpumpe und eine Feststellung bzw. Positionierung in der eingestellten Stellung manuell oder mittels einer Steuer- oder Regeleinrichtung durchzuführen. Im ersten Fall bedarf es lediglich eines Verstellmechanismus der Vordruckpumpe, der manuell betätigbar ist. Im zweiten Fall ist der Verstellvorrichtung der Vordruckpumpe eine Steuer- oder Regeleinrichtung zugeordnet, die vorzugsweise automatisch funktioniert.

In den Unteransprüchen sind unter anderem Merkmale enthalten, die die Ausnutzung verschiedener Steuer- und Regelmerkmale ermöglichen.

Es ist im Rahmen der Erfindung auch möglich, die Fördermengen der Vordruck- und Hauptpumpe auf günstige Verhältnisse abzustimmen, z. B. so zu steuern oder zu regeln, daß das Fördermengenverhältnis immer gleich ist.

Hierdurch wird ein konstanter Ansaugdruck für die Hauptpumpe erreicht, und es werden durch unterschiedlich große Ansaugdrucke hervorgerufene Schwankungen der Fördermenge der Hauptpumpe vermieden.

Nachfolgend werden die Erfindung und weitere durch sie erzielbare Vorteile anhand von vorteilhaften Ausgestaltungen von Ausführungsbeispielen und vereinfachten Zeichnungen näher erläutert. Es zeigen
- Fig. 1: ein erfindungsgemäßes hydraulisches System als Funktionsplan;
- Fig. 2: das System in abgewandelter Ausgestaltung.

Bei dem in seiner Gesamtheit mit 1 bezeichneten hydraulischen System erstreckt sich von einem Tank 2 eine Saugleitung 3 zum Eingang 4 einer Vordruckpumpe 5, deren Fördervolumen verstellbar ist. Die Vordruckpumpe 5 weist eine Verstellvorrichtung 6 auf, die durch eine erste Steuer- oder Regeleinrichtung 7 verstellbar und in der verstellten bzw. eingestellten Position feststellbar ist.

Vom Ausgang 8 der Vordruckpumpe 5 erstreckt sich eine Verbindungsleitung 9 zum Eingang 11 einer Hauptpumpe 12, deren Fördervolumen vorzugsweise ebenfalls verstellbar ist. Hierzu weist die Hauptpumpe 12 eine Verstellvorrichtung 13 auf, die durch eine zweite Steuer- oder Regeleinrichtung 14 verstellbar und einstellbar ist.

Die Erfindung ist nicht auf eine besondere Bau- oder Funktionsart der Pumpen'5, 12 beschränkt. Dies gilt auch für die Verstellvorrichtungen 6, 13 und die Steuer- und Regeleinrichtungen 7, 14. Diese können von einer der bekannten Bau- und Funktionsarten sein. Bei den Pumpen kann es sich jeweils z.B. um eine Flügelzellenpumpe, Radialkolbenpumpe oder vorzugsweise Axialkolbenpumpe handeln. Die Pumpen 5, 12 können druckgesteuert oder fördermengengesteuert oder leistungsgesteuert sein. Die Regeleinrichtungen 7, 14 können einen Druckregler oder Fördermengenregler oder Leistungsregler aufweisen.

Die vorgenannten Steuer- oder Regelfunktionen werden durch die zugehörige Steuer- oder Regelvorrichtung 7, 14 unter Berücksichtigung von Steuer- oder Regelsignalen gesteuert oder geregelt, die der Steuer- oder Regeleinrichtung 7, 14 mittels Steuer- bzw. Signalleitungen zugeführt werden.

Fig. 1 zeigt eine Steuer- bzw. Signalleitung 15, die sich von einer sich vom Ausgang 16 der Hauptpumpe 12 zu einem Verbraucher A erstreckenden Arbeitsdruckleitung 17 zur zweiten Steuer- oder Regeleinrichtung 14 erstreckt. Hierbei kann es sich z.B. um ein Drucksignal für einen Druckregler oder ein Fördermengensignal für einen Fördermengenregler oder ein Druck- und Fördermengensignal für einen Leistungsregler handeln.

Es können auch Drucksignale oder Fördermengensignale der Vordruckpumpe einem Druckregler oder Fördermengenregler der ersten Steuer- oder Regeleinrichtung 7 zugeführt werden, z.B. durch eine Steuer- bzw. Signalleitung 18, die die Verbindungsleitung 9 mit der ersten Steuer- oder Regeleinrichtung 7 verbindet. Es ist auch möglich, diese Signale auch oder nur dem Druckregler oder Fördermengenregler oder Leistungsregler der zweiten Regeleinrichtung 14 zuzuführen, was durch einen mit der zweiten Regeleinrichtung 14 verbundenen Steuer- bzw. Signalleitungszweig 18a verdeutlicht ist.

Es ist im Rahmen der Erfindung auch möglich, die erste Steuer- oder Regeleinrichtung 7 in Abhängigkeit von der zweiten Steuer- oder Regeleinrichtung 14 zu betreiben. Hierbei werden der ersten Steuer- oder Regeleinrichtung 7 entsprechende Signale von der zweiten Steuer- oder Regeleinrichtung 14 übermittelt, z.B. durch eine sie verbindende Signalleitung 19. In diesem Fall kann der Steuer- bzw. Signalleitungszweig 18b entfallen.

Die Steuer- oder Regelsignale können auch vom Verbraucher A der ersten Steuer- oder Regeleinrichtung 7 und/oder der zweiten Steuer- oder Regeleinrichtung 14 zugeführt werden, z.B. durch Signalleitungen, die den Verbraucher A jeweils mit der ersten und/oder zweiten Steuer- oder Regeleinrichtung 7, 14 verbinden. Es ist auch möglich, daß zwei Verbraucher B, C z.B. eines Gerätes, vorhanden sind, von denen die Steuer- oder Regelsignale des einen Verbrauchers B der zweiten Steuer- oder Regeleinrichtung 14 und die Steuer- oder Regelsignale des anderen Verbrauchers C der ersten Steuer- oder Regeleinrichtung 7 zugeführt werden, z.B. durch die Signalleitungen 20, 21. Auch hierbei ist es möglich, die Signale des Verbrauchers B und/oder C der zweiten Steuer- oder Regeleinrichtung 14 und/oder der ersten Steuer- oder Regeleinrichtung 7 zuzuführen, was durch die Signalleitungszweige 20a, 20b verdeutlicht ist.

Der zweite Verbraucher C kann durch einen Verbindungsleitungszweig 9a mit der Verbindungsleitung 9 verbunden sein und somit daraus gespeist werden.

Es ist im Rahmen der Erfindung auch möglich, gemäß dem Ausführungsbeispiel nach Fig. 2, bei dem gleiche oder vergleichbare Teile mit gleichen Bezugszeichen versehen sind, die Vordruckpumpe 5 in Abhängigkeit von der Hauptpumpe 12 durch eine die Verstellvorrichtungen 6, 13 miteinander verbindende mechanische Kopplung 22 zu steuern oder zu regeln. Wenn die Verstellvorrichtungen 6, 13 durch Schwenkvorrichtungen gebildet sind, kann die Kopplung 22 z.B. durch eine Verbindungsstange 22a gebildet sein, die gelenkig mit den Schwenkvorrichtungen bzw. mit deren Schwenkhebeln verbunden ist. Eine solche Ausgestaltung ist in Fig. 2 dargestellt.

Wenn die Vordruckpumpe 5 durch eine geeignete Steuer- oder Regeleinrichtung oder Koppelung in Abhängigkeit von der Verstellung der Hauptpumpe 12 verstellt und eingestellt wird, haben beide Pumpen 5, 12 immer das gleiche Einstellungs- bzw. Fördermengenverhältnis, z.B. den gleichen Schwenkwinkel. Dabei ist der Druck in der Verbindungsleitung 9 und somit der Ansaugdruck der Hauptpumpe 12 immer konstant. Dagegen ist bei einer von der Hauptpumpe 12 unabhängigen Steuerung oder Regelung der Vordruckpumpe 5 der Druck in der Verbindungsleitung 9 und somit auch der Ansaugdruck der Hauptpumpe 12 je nach Verstellposition der Vordruckpumpe 5 unterschiedlich.

Es ist im weiteren auch möglich, beim Vorhandensein einer Kopplung 22 eine von einer synchronen Verstellung der Vordruckpumpe 5 abweichende Verstellung zu realisieren, z.B. eine gemäß einer bestimmten Kennlinie abweichende Verstellung. Dies kann z.B. durch ein andeutungsweise dargestelltes Getriebe 23 oder einen Motor erfolgen, der in die mechanische Kopplung 22 integriert ist und z.B. durch eine Steuer- bzw. Signalleitung 24 mit der zweiten Steuer- oder Regeleinrichtung 14 verbunden sein kann. Das Getriebe 23 oder der Motor können z. B. so in die mechanische Kopplung 22 bzw. in die Verbindungsstange 22a integriert sein, daß sie deren wirksame Länge, d. h., den Abstand der Verbindungs- bzw. Gelenkpunkte, in der gewünschten Weise vergrößern oder verkürzen.

Es ist bei allen Ausführungsbeispielen im weiteren auch möglich, zwischen der Verbindungsleitung 9 und dem Tank 2 eine hydraulische Ausgleichsverbindung 25 oder Überströmverbindung zu schaffen, die es ermöglicht, dann, wenn die Fördermengen der Pumpen 5, 12 nicht gleich groß sind, ein Überströmen des hydraulischen Mediums zum Tank oder umgekehrt zu gestatten. Wenn z.B. die Fördermenge der Hauptpumpe 12 kleiner ist als die Fördermenge der Vordruckpumpe 5, kann Hydraulikflüssigkeit bei Umgehung der Vordruckpumpe 5 zum Tank 2 strömen. Dagegen ist es auch möglich, unter Umgehung der Vordruckpumpe 5 Hydraulikflüssigkeit zur Verbindungsleitung 9 hin zu saugen, wenn die Fördermenge der Hauptpumpe 12 größer ist als die der Vordruckpumpe 5. Um dies zu ermöglichen, können z.B. zwei durch Hydraulikleitungen gebildete, die Vordruckpumpe 5 umgehende Beipässe 26, 27 gebildet sein, die die Verbindungsleitung 9 mit dem Tank 2 oder mit der Saugleitung 3 verbinden. In den Beipässen 26, 27 ist jeweils ein Ventil 28, 29, vorzugsweise ein Rückschlagventil, angeordnet, von denen das eine Ventil 28 es ermöglicht, Hydraulikflüssigkeit zur Verbindungsleitung 9 zu saugen, während das andere Ventil 29 es ermöglicht, Hydraulikflüssigkeit von der Verbindungsleitung 9 zum Tank 2 oder zur Saugleitung 3 hin strömen zu lassen. Die Bypässe 26, 27 können mit dem Tank 2 oder mit der Saugleitung 3 verbunden sein, was durch angedeutete Leitungszweige dargestellt ist.

Es ist bei allen Ausführungsbeispielen im weiteren auch möglich, die Vordruckpumpe 5 getrennt von der Hauptpumpe 12 anzuordnen oder an die Hauptpumpe 5 anzubauen oder in das Hauptverstellsystem zu integrieren, z.B. in die Hauptpumpe 12 zu integrieren.

## Patentansprüche

1. Hydraulisches System (1) mit einer Hauptpumpe (12) und einer Vordruckpumpe (5), wobei der Ausgang (8) der Vordruckpumpe (5) durch eine Verbindungsleitung (9) mit dem Eingang (11) der Hauptpumpe (12) verbunden ist, wobei der Ausgang (16) der Hauptpumpe (12) durch eine Arbeitsleitung (17) mit einem Verbraucher (A, B) verbindbar ist, und wobei der Volumenstrom am Eingang (11) der Hauptpumpe (12) veränderlich ist,
**dadurch gekennzeichnet,**
**daß** die Vordruckpumpe (5) eine Verstellvorrichtung (6) zum Verstellen ihrer Fördermenge aufweist und
**daß** die Vordruckpumpe (5) unter Berücksichtigung von Steuer- oder Regelsignalen wenigstens eines Verbrauchers (A, B) gesteuert oder geregelt ist.

2. Hydraulisches System nach Anspruch 1,
**dadurch gekennzeichnet,**
**daß** auch die Hauptpumpe (12) eine Verstellvorrichtung (13) zum Verstellen ihrer Fördermenge aufweist.

3. Hydraulisches System nach Anspruch 1 oder 2,
**dadurch gekennzeichnet,**
**daß** die Verstellvorrichtung (6) der Vordruckpumpe (5) und/oder die Verstellvorrichtung (13) der Hauptpumpe (12) jeweils einzeln oder gemeinsam manuell steuerbar oder regelbar bzw. einstellbar ist bzw. sind.

4. Hydraulisches System nach Anspruch 1 oder 2,
**dadurch gekennzeichnet,**
**daß** die Verstellvorrichtung (6) der Vordruckpumpe (5) und/oder die Verstellvorrichtung (13) der Hauptpumpe (12) durch eine jeweils zugehörige Steuer- oder Regeleinrichtung (14) oder eine gemeinsame Steuer- oder Regeleinrichtung (14) steuer- oder regelbar sind.

5. Hydraulisches System nach Anspruch 4,
**dadurch gekennzeichnet,**
**daß** die Hauptpumpe (12) unter Berücksichtigung des Druckes in der Arbeitsleitung (17) und/oder des Druckes in der Verbindungsleitung (9) gesteuert oder geregelt ist.

6. Hydraulisches System nach Anspruch 4 oder 5,
**dadurch gekennzeichnet,**
**daß** die Vordruckpumpe (5) unter Berücksichtigung des Druckes in der Arbeitsleitung (17) und/oder des Druckes in der Verbindungsleitung (9) gesteuert oder geregelt ist.

7. Hydraulisches System nach einem der vorherigen Ansprüche,
**dadurch gekennzeichnet,**
**daß** die Hauptpumpe (12) unter Berücksichtigung von Steuer- oder Regelsignalen wenigstens eines Verbrauchers (A, B) gesteuert oder geregelt ist.

8. Hydraulisches System nach einem der Ansprüche 4 bis 6,
**dadurch gekennzeichnet,**
**daß** die erste Regeleinrichtung (7) oder die zweite Regeleinrichtung (14) oder die gemeinsame Regeleinrichtung (14) einen Druckregler aufweist.

9. Hydraulisches System nach einem der Ansprüche 4 bis 6 oder 8,
**dadurch gekennzeichnet,**
**daß** die erste Regeleinrichtung (7) oder die zweite Regeleinrichtung (14) oder die gemeinsame Regeleinrichtung (14) einen Fördermengenregler aufweist.

10. Hydraulisches System nach einem der vorherigen Ansprüche 4 bis 6 oder 8 oder 9,
**dadurch gekennzeichnet,**
**daß** die erste Regeleinrichtung (7) oder die zweite Regeleinrichtung (14) oder die gemeinsame Regeleinrichtung (14) einen Leistungsregler aufweist.

11. Hydraulisches System nach einem der vorherigen Ansprüche,
**dadurch gekennzeichnet,**
**daß** die Vordruckpumpe (5) in Abhängigkeit der Hauptpumpe (12) synchron gesteuert oder geregelt ist.

12. Hydraulisches System nach Anspruch 11,
**dadurch gekennzeichnet,**
**daß** die Verstellvorrichtungen (6, 13) der Vordruckpumpe (5) und der Hauptpumpe (12) durch eine vorzugsweise mechanische Kopplung (22) miteinander gekoppelt sind.

13. Hydraulisches System nach einem der vorherigen Ansprüche,
**dadurch gekennzeichnet,**
**daß** die erste Verbindungsleitung (9) einen Verbindungsleitungszweig (9a) zur Verbindung mit einem zweiten Verbraucher (C) aufweist.

14. Hydraulisches System nach einem der Ansprüche 4 bis 6, 8, 9 oder 10,
**dadurch gekennzeichnet,**
**daß** die Steuer- oder Regeleinrichtung (7) der Vordruckpumpe (5) und/oder die Steuer- oder Regeleinrichtung (14) der Hauptpumpe (12) oder eine gemeinsame Steuer- oder Regeleinrichtung (14) Funktionssignale des Verbrauchers (A) oder des jeweils zugehörigen Verbrauchers (B, C) berücksichtigt bzw. berücksichtigen.

15. Hydraulisches System nach einem der vorherigen Ansprüche,
**dadurch gekennzeichnet,**
**daß** eine Ausgleichsvorrichtung (25) für das hydraulische Medium zwischen der Verbindungsleitung (9) oder dem Verbindungsleitungszweig (9a) und dem Tank (2) oder der Saugleitung (3) vorgesehen ist.

16. Hydraulisches System nach Anspruch 15,
**dadurch gekennzeichnet,**
**daß** die Ausgleichsvorrichtung (25) durch einen die Vordruckpumpe (5) umgehenden Beipaß (26, 27) gebildet ist, in dem ein Ventil (28, 29), insbesondere ein Rückschlagventil, angeordnet ist, das eine Strömung in der einen Strömungsrichtung zuläßt und in der anderen Strömungsrichtung sperrt.

17. Hydraulisches System nach Anspruch 16,
**dadurch gekennzeichnet,**
**daß** zwei Beipässe (26, 27) vorgesehen sind, deren Ventile (28, 29) in einander entgegengesetzten Strömungsrichtungen öffnen und sperren.

## Claims

1. Hydraulic system (1) comprising a main pump (12) and an admission-pressure pump (5), wherein the outlet (8) of the admission-pressure pump (5) is connected by a connection line (9) to the inlet (11) of the main pump (12), wherein the outlet (16) of the main pump (12) is connectable by a working line (17) to a consumer (A, B), and wherein the volumetric flow at the inlet (11) of the main pump (12) is variable,
**characterized in**
**that** the admission-pressure pump (5) has an adjusting apparatus (6) for adjusting its delivery quantity and that the admission-pressure pump (5) is controlled or regulated while taking account of control or regulating signals of at least one consumer (A, B).

2. Hydraulic system according to claim 1,
**characterized in**
**that** the main pump (12) also has an adjusting apparatus (13) for adjusting its delivery quantity.

3. Hydraulic system according to claim 1 or 2,
**characterized in**
**that** the adjusting apparatus (6) of the admission-pressure pump (5) and/or the adjusting apparatus (13) of the main pump (12) is/are each individually or jointly manually controllable or regulable and/or settable.

4. Hydraulic system according to claim 1 or 2,
**characterized in**
**that** the adjusting apparatus (6) of the admission-pressure pump (5) and/or the adjusting apparatus (13) of the main pump (12) are controllable or regulable by means of an, in each case, associated control or regulating device (14) or a common control or regulating device (14).

5. Hydraulic system according to claim 4,
**characterized in**
**that** the main pump (12) is controlled or regulated while taking account of the pressure in the working line (17) and/or of the pressure in the connection line (9).

6. Hydraulic system according to claim 4 or 5,
**characterized in**
**that** the admission-pressure pump (5) is controlled or regulated while taking account of the pressure in the working line (17) and/or of the pressure in the connection line (9).

7. Hydraulic system according to one of the preceding claims,
**characterized in**
**that** the main pump (12) is controlled or regulated while taking account of control or regulating signals of at least one consumer (A, B).

8. Hydraulic system according to one of claims 4 to 6,
**characterized in**
**that** the first regulating device (7) or the second regulating device (14) or the common regulating device (14) comprises a pressure regulator.

9. Hydraulic system according to one of claims 4 to 6 or 8,
**characterized in**
**that** the first regulating device (7) or the second regulating device (14) or the common regulating device (14) comprises a delivery quantity regulator.

10. Hydraulic system according to one of the preceding claims 4 to 6 or 8 or 9,
**characterized in**
**that** the first regulating device (7) or the second regulating device (14) or the common regulating device (14) comprises a capacity regulator.

11. Hydraulic system according to one of the preceding claims,
**characterized in**
**that** the admission-pressure pump (5) is synchronously controlled or regulated in dependence upon the main pump (12).

12. Hydraulic system according to claim 11,
**characterized in**
**that** the adjusting apparatuses (6, 13) of the admission-pressure pump (5) and of the main pump (12) are coupled to one another by a preferably mechanical coupling (22).

13. Hydraulic system according to one of the preceding claims,
**characterized in**
**that** the first connection line (9) has a connection line branch (9a) for connection to a second consumer (C).

14. Hydraulic system according to one of claims 4 to 6, 8, 9 or 10,
**characterized in**
**that** the control or regulating device (7) of the admission-pressure pump (5) and/or the control or regulating device (14) of the main pump (12) or a common control or regulating device (14) take(s) account of function signals of the consumer (A) or of the, in each case, associated consumer (B, C).

15. Hydraulic system according to one of the preceding claims,
**characterized in**
**that** a compensating apparatus (25) for the hydraulic medium is provided between the connection line (9) or the connection line branch (9a) and the tank (2) or the suction line (3).

16. Hydraulic system according to claim 15,
**characterized in**
**that** the compensating apparatus (25) is formed by a bypass (26, 27), which bypasses the admission-pressure pump (5) and in which is disposed a valve (28, 29), in particular a non-return valve, which permits a flow in the one flow direction and blocks a flow in the other flow direction.

17. Hydraulic system according to claim 16,
**characterized in**
**that** two bypasses (26, 27) are provided, the valves (28, 29) of which open and block in mutually opposite flow directions.

## Revendications

1. Système hydraulique (1) comprenant une pompe principale (12) et une pompe préliminaire (5), la sortie (8) de la pompe préliminaire (5) étant reliée par une conduite de liaison (9) à l'entrée (11) de la pompe principale (12), la sortie (16) de la pompe principale (12) pouvant être reliée par une conduite de travail (17) à un dispositif utilisateur (A, B), et le flux volumétrique à l'entrée (11) de la pompe principale (12) étant variable,
**caractérisé en ce que**
la pompe préliminaire (5) comprend un dispositif de réglage (6) pour régler son débit de refoulement, et
**en ce que** la pompe préliminaire (5) est commandée ou régulée en prenant en compte des signaux de commande ou de régulation d'au moins un dispositif utilisateur (A, B).

2. Système hydraulique selon la revendication 1,
**caractérisé en ce que** la pompe principale (12) également comprend un dispositif de réglage (13) pour régler son débit de refoulement.

3. Système hydraulique selon la revendication 1 ou 2,
**caractérisé en ce que** le dispositif de réglage (6) de la pompe préliminaire (5) et/ou le dispositif de réglage (13) de la pompe principale (12) est/sont commandable(s) ou réglable(s) manuellement respectivement individuellement ou conjointement.

4. Système hydraulique selon la revendication 1 ou 2,
**caractérisé en ce que** le dispositif de réglage (6) de la pompe préliminaire (5) et/ou le dispositif de réglage (13) de la pompe principale (12) sont commandables ou réglables par un dispositif de commande de régulation (14) respectif associé ou par un dispositif de commande ou de régulation (14) commun.

5. Système hydraulique selon la revendication 4,
**caractérisé en ce que** la pompe principale (12) est commandée ou régulée en tenant compte de la pression dans la conduite de travail (17) et/ou de la pression dans la conduite de liaison (9).

6. Système hydraulique selon la revendication 4 ou 5,
**caractérisé en ce que** la pompe préliminaire (5) est commandée ou régulée en tenant compte de la pression dans la conduite de travail (17) et/ou de la pression dans la conduite de liaison (9).

7. Système hydraulique selon l'une des revendications précédentes,
**caractérisé en ce que** la pompe principale (12) est commandée ou régulée en tenant compte de signaux de commande ou de régulation d'au moins un dispositif utilisateur (A, B).

8. Système hydraulique selon l'une des revendications 4 à 6,
**caractérisé en ce que** le premier dispositif de régulation (7) ou le second dispositif de régulation (14) ou le dispositif de régulation commun (14) comprend un régulateur de pression.

9. Système hydraulique selon l'une des revendications 4 à 6 ou 8,
**caractérisé en ce que** le premier dispositif de régulation (7) ou le second dispositif de régulation (14) ou le dispositif de régulation commun (14) comprend un régulateur de débit de refoulement.

10. Système hydraulique selon l'une des revendications précédentes 4 à 6 ou 8 ou 9,
**caractérisé en ce que** le premier dispositif de régulation (7) ou le second dispositif de régulation (14) ou le dispositif de régulation commun (14) comprend un régulateur de puissance.

11. Système hydraulique selon l'une des revendications précédentes,
**caractérisé en ce que** la pompe préliminaire (5) est commandée ou régulée de manière synchrone en fonction de la pompe principale (12).

12. Système hydraulique selon la revendication 11,
**caractérisé en ce que** les dispositifs de réglage (6, 13) de la pompe préliminaire (5) et de la pompe principale (12) sont couplés l'un à l'autre par un couplage (22) de préférence mécanique.

13. Système hydraulique selon l'une des revendications précédentes,
**caractérisé en ce que** la première conduite de liaison (9) comprend une ramification de liaison (9a) pour la liaison avec un second dispositif utilisateur (C).

14. Système hydraulique selon l'une des revendications 4 à 6, 8, 9 ou 10,
**caractérisé en ce que** le dispositif de commande ou de régulation (7) de la pompe préliminaire (5) et/ou le dispositif de commande ou de régulation (14) de la pompe principale (12), ou un dispositif de commande ou de régulation commun (14) tient/tiennent compte de signaux fonctionnels du dispositif utilisateur (A) ou du dispositif utilisateur respectivement associé (B, C).

15. Système hydraulique selon l'une des revendications précédentes,
**caractérisé en ce qu'**il est prévu un dispositif d'égalisation (25) pour le fluide hydraulique entre la conduite de liaison (9) ou la ramification de liaison (9a) et le réservoir (2) ou la conduite d'aspiration (3).

16. Système hydraulique selon la revendication 15,
**caractérisé en ce que** le dispositif d'égalisation (25) est formé par un by-pass (26, 27) qui contourne la pompe préliminaire (5), dans lequel est agencée une valve (28, 29), en particulier une valve antiretour, qui permet un écoulement dans l'une des directions d'écoulement et qui bloque dans l'autre direction d'écoulement.

17. Système hydraulique selon la revendication 16,
**caractérisé en ce qu'**il est prévu deux by-pass (26, 27), dont les soupapes (28, 29) s'ouvrent et se bloquent dans des directions d'écoulement mutuellement opposées.
